# EUROPÄISCHE PATENTSCHRIFT

(11) **EP 1 172 887 B1**
(45) Veröffentlichungstag und Bekanntmachung des Hinweises auf die Patenterteilung: **07.12.2005**
(21) Anmeldenummer: 01113450.9
(22) Anmeldetag: 02.06.2001
(51) Int. Cl.: H01Q 15/00, H01Q 1/08, H01Q 15/16

(54) **Hochleistungs-Mikrowellenantenne**
High-power microwave antenna
Antenne hyperfréquence à grande puissance

(30) Priorität: 15.06.2000 DE 10029263
(43) Veröffentlichungstag der Anmeldung: 16.01.2002
(73) Patentinhaber: Rheinmetall W & M GmbH, 29345 Unterlüss (DE)
(72) Erfinder: Jung, Marcus Dr., 29358 Eicklingen (DE)

(56) Entgegenhaltungen:
- WO-A-90/01813
- DE-C- 290 260
- US-A- 2 977 596
- US-A- 3 321 763
- PATENT ABSTRACTS OF JAPAN vol. 010, no. 272 (E-437), 16. September 1986 (1986-09-16) & JP 61 093706 A (KUNIHARU SHIMIZU), 12. Mai 1986 (1986-05-12)

## Beschreibung

Die Erfindung betrifft ein verbringbares HPM- Wirksystem nach dem Oberbegriff des Patentanspruches 1.

Zur Realisierung von HPM-Wirksystemen (high-power-microwave = Hochleistungs-Mikrowellen) mit indirekter Verbringung werden Antennen bzw. Antennensysteme benötigt, die wenig Bauraum benötigen, um den Anforderungen an das Trägersystem zu entsprechen, die aber auch die Anforderungen einer HPM-Quelle wie Spannungsfestigkeit, Oberflächenqualität, Antennengewinn, Richtwirkung usw. erfüllen müssen.

Eine HPM-Quelle, beispielsweise für ein HPM-Wirksystem, offenbart die US 5,671,133.

Ein verbringbares HPM-Wirksystem wird in der US 5,192,827 beschrieben. Dieses HPM-Wirksystem weist für die nicht letale Zerstörung eines Zieles, d. h. nur die Elektronik des Ziels wird zerstört, als Trägersystem ein Projektil auf. Als Mikrowellenantenne wird eine TEM-Hornantenne (TEM = transvers electromagnetic), eine Anordnung von Dipolen oder eine winkeltreue Spirale (Draht) vorgeschlagen. Insbesondere bei Drahtantennen sind der Antennengewinn und die Richtwirkung sehr gering und inhomogen. Die abstrahlbare Feldstärke wird von den Umgebungsbedingungen des HPM-Wirksystems festgelegt. Bei Homantennen wird die maximal abstrahlbare Feldstärke von der Größe der Apertur der Hornantenne beschränkt, die den geometrischen Randparametern des Trägersystems unterliegt.

Den Aufbau einer Hornantenne für den Einsatz als Bodenstationsantenne des Satellitenfunks beschreibt die EP 0 128 970 A1. Eine weitere Hornantenne ist aus der US 5,568,160 bekannt. Eine zylindrische Hybridhornantenne beschreibt die US 4,783,665.
Das Prinzip einer Multihornantenne ist der US 5,113,197 sowie der US 4,758,842 entnehmbar.

Diese vorgenannten Mikrowellenantennen sind für den Einsatz insbesondere in zu verbringenden HPM-Wirksystemen ungeeignet, da ein für diese Antennen notwendiger Bauraum im Trägersystem nicht vorhanden ist.

Die WO 90/01813 A1 beschreibt eine entfaltbare Mikrowellen- Antenne, die im eingefalteten Zustand manuell tragbar ist und in etwa die Größe eines Personengepäckstückes aufweist. Das Entfalten erfolgt durch Anschluß separater Entfaltungsmittel über eine separate Gaszuführung im Gassack. Dazu weist der Gassack ein Gasventil auf, welches am Umfang der Antenne angebracht ist. Zum Entfalten wird die Antenne dem Behältnis entnommen und über das Ventil der Antenne Gas zugeführt, wodurch die Antenne in Funktion gebracht wird. Aus dem Abstract JP - A - 61 093706 ist eine Ballon- Parabolantenne bekannt, die mittels Gas entfaltet wird.

Hieraus ergibt sich die Aufgabe der Erfindung, eine ein verbringbares HPM - Wirksystem aufzuzeigen, welches eine hohe Leistung und hohe Feldstärke aufweist.

Gelöst wird die Aufgabe durch die Merkmale des Patentanspruches 1.

Der Erfindung liegt die Idee zugrunde, eine Antenne durch einen Airbag zu schaffen, der sich in der Nähe eines Zieles aufbläst, um danach die durch eine HPM-Quelle erzeugten HPM-Pulse des HPM - Wirksystems auf das Ziel abzustrahlen. Bei Integrierung der Antenne in das verbringbare Trägersystem besteht die Möglichkeit, einen bereits im Trägersystem vorhandenen Airbag zu nutzen oder einen weiteren Airbag ins Trägersystem einzubringen. Einen solchen vorhandenen Airbag beschreibt die DE 34 32 614 A1, wobei die Aufgabe dieses Airbags darin besteht, die Flügel eines Flugkörpers (Trägersystem) in ihre Arbeitsstellung aufzuklappen.

Weitere vorteilhafte Ausführungen sind in den Unteransprüchen aufgeführt.

So kann der Airbag (Antennenairbag) eine Hornantenne oder eine Cassegrainantenne und diese ganz oder teilweise nachbilden.

Dabei kann die Cassegrainantenne vorzugsweise aus einer Hornantenne als Einspeisesystem und einer gekrümmten Reflektorfläche des hinteren Antennenairbags bzw. eines als Antennenairbag mit Kombination eines Fallschirmes gebildet sein. Eine weitere Variante ist, in die Cassegrainantenne einen hornähnlichen Airbag zu integrieren, der wiederum als Einspeisesystem fungiert. Durch diese Maßnahme wird die Antennenapertur erhöht, wodurch sich die maximal erreichbare Feldstärke am Einspeiseort sowie der Antennengewinn erhöhen bzw. die Richtcharakteristik verbessern läßt.

Zur weiteren Erhöhung der maximal abstrahlbaren Leistung und damit der maximal erreichbaren Feldstärke wird der Antennenairbag mit elektronegativem Gas vollständig oder auch nur teilweise befüllt.

Für eine Verbesserung der Strahlungseigenschaft der Antenne kann die Sende- bzw. Antennenapertur durch eine individuelle Gestaltung des Antennenairbags verbessert bzw. vergrößert werden. So kann die Krümmung des Reflektors durch Zuschneiden des Airbags ideal eingestellt werden.

Mit dieser Lösung wird eine platzsparende Antenne angeboten, welche bei Einbau in ein zu verbringendes Trägersystem, die Anforderungen an das Trägersystem (Artilleriegranate, Rakete, Drohne, Projektil usw.) bezüglich Volumen, Masse, Beschleunigungfestigkeit, Strömungseigenschaften usw. nicht beeinflußt, trotzdem aber eine sichere Abstrahlung von kurzen HPM-Pulsen gewährleistet.

Anhand von Ausführungsbeispielen mit Zeichnung soll die Erfindung näher erläutert werden.
Es zeigt:
- Figur 1: ein Trägersystem mit integrierter HPM-Quelle und unaufgeblasenem Antennenairbag ,
- Figur 2: eine Prinzipdarstellung der Arbeitsweise eines HPM-Wirksystems im funktionsgemäßen Gebrauch des Antennenairbags ,
- Figur 3: eine erste Variante des Antennenairbags, ausgebildet als Hornantenne,
- Figur 3a: eine Draufsicht auf die Hornantenne aus Figur 3 in Kegelstumpfform,
- Figur 3b: eine Draufsicht auf die Hornantenne aus Figur 3 in Pyramidenstumpfform,
- Figur 4: eine weitere Variante des Antennenairbags, ausgebildet als Cassegrainantenne mit der Airbaghornantenne aus Figur 3,
- Figur 5: eine weitere Variante des Antennenairbags, ausgebildet als Cassegrainantenne mit integrierter, hornähnlicher Einspeisung,
- Figur 5a: eine Draufsicht auf die Cassegrainantenne aus Figur 5 in Kegelstumpfform,
- Figur 5b: eine Draufsicht auf die Cassegrainantenne aus Figur 5 in Pyramidenstumpfform,
- Figur 6: eine Variante zu Figur 1 und Figur 5
- Figur 7: eine weitere Draufsicht auf die Hornantenne aus Figur 3

In Figur 1 ist ein zu verbringendes HPM-Wirksystem 1 dargestellt, welches aus einem Trägersystem 2, einer Pulserzeugungsquelle 3, sowie einer Antenne 4 gebildet wird. Die Antenne 4 ist als ein gefalteter Antennenairbag 5 im HPM-Wirksystem 1 untergebracht und beispielsweise im oder am Trägersystem 2 in einer aerodynamisch günstigen Hülle 6 verstaut. Der Antennenairbag 5 ist mit wenigstens einem Gasgenerator 7 verbunden. Elektrisch ist die Antenne 4 einseitig mit der Pulserzeugungsquelle 3 verschaltet. Die Pulserzeugungsquelle 3, beispielsweise eine HPM-Quelle, liefert die an die Antenne 4 abzugebenden kurzen Pulse 8, die im Picosekundenbereich (ps), vorzugsweise zwischen 10 Picosekunden (ps) bis zu 10 Microsekunden (µs) liegen können. Die Antenne 4 ist als Breitbandantenne ausgeführt und liefert Frequenzen von 10 MHz bis in den 10-GHz-Bereich. Weitere, das HPM-Wirksystem 1 bildende Baugruppen und Einheiten sind der Übersichtlichkeit halber weder dargestellt, noch bezeichnet.

In Figur 2 ist das allgemeine Prinzip bzw. das Zusammenspiel der Antenne 4 mit dem Antennenairbag 5 im funktionsgemäßen Gebrauch dargestellt. Beim Anflug bzw. während der Anflugsphase des HPM-Wirksystems 1 an ein Ziel 100 wird wenige Millisekunden (ms) vor der Abstrahlung des wenigstens einen Puls 8 der Antennenairbag 5 durch einströmendes Gas 10 aus dem wenigstens einen Gasgenerator 7 in den funktionsgemäßen Gebrauch für die Antenne 4 aufgeblasen, wobei die Hülle 6 zerstört wird. Nach Erreichen der für die Abstrahlung günstigen Ausdehnung des Antennenairbags 5 wird der wenigstens eine kurze Puls 8 in die mit dem Pfeil angedeutete Richtung gegen das Ziel 100 über eine Art Paraboloid 4.1 der Antenne 4 im Antennenairbag 5 ausgesendet. Nach Abstrahlung des Pulses 8 kann die Antenne 4 und damit der Antennenairbag 5 abgeworfen werden, wenn diesem Airbag 5 keine weiteren Aufgaben im HPM-Wirksystem 1 zufallen, wie beispielsweise eine Flugstabilisierung für das HPM-Wirksystem 1.

Bei dem Ziel 100 kann es sich um ein in der Luft oder am Boden befindliches Ziel 100 handeln. Beim letztgenannten befindet sich das verbrachte HPM-Wirksystem 1 vorzugsweise senkrecht und oberhalb des Zieles 100.

Der erfindungsgemäße Antennenairbag 5 kann unterschiedliche Antennenanordnungen nachbilden. Dies ist durch verschiedenartigste Gestaltbarkeit eines Airbags möglich.

Anhand der nachfolgenden Figuren sollen dazu einige Gestaltungsmöglichkeiten aufgezeigt werden.

Im Ausführungsbeispiel nach Figur 3 bildet der Antennenairbag 5 eine Hornantenne 9 in Pyramidenstumpfform bzw. Kegelstumpfform nach, wobei die Hornantenne 9 sich von ihrer Stumpfunterseite 9.1 zur Stumpfoberseite 9.3 hin aufweitet. Diese Stumpfoberseite 9.3 kann als Bodenfläche der Hornantennenapertur bezeichnet werden. Die Größe dieser Bodenfläche bestimmt die Abstrahlungseigenschaft der Hornantenne 9. Die Seiten 9.2 der Hornantenne sind als metallisch leitende Wände ausgeführt, während die Bodenfläche bzw. Stumpfoberseite 9.3 keine Beschichtung aufweist und damit offen ist. Die Hornantenne 9 ist stumpfunterseitig mit der Pulserzeugungsquelle 3 elektrisch verbunden. Der Antennenairbag 5 ist vorzugsweise mit einem elektronegativen Gas 10, beispielsweise N₂, SF₆ befüllt, wodurch sich beim funktionsgemäßen Gebrauch des Antennenairbags 5 als Antenne 4 die Feldstärke erhöht, was die Antennenleistung positiv beeinflußt.
In den Figuren 3a, 3b ist die Hornantenne 9 in einer Draufsicht auf die Stumpfoberseite 9.3 dargestellt, wobei deutlich die runde oder eckige Form der Hornantenne 9 erkennbar ist.

Im Ausführungsbeispiel nach Figur 4 bildet der Antennenairbag 5 eine kombinierte Anordnung aus einer Hornantenne 9 nach Figur 3 mit einem, mit der Hornantenne 9 einteilig verbundenen und zusammenwirkenden, als Fallschirm ausgebildeten Airbag 11. Durch diese Kombination wird eine cassegrainartige Antenne 12 geschaffen, deren Bodenfläche 12.3 leichter gekrümmt und gegenüber der Bodenfläche 9.3 der Hornantenne 9 vergrößert ist, wodurch diese Antennenapertur im funktionsgemäßen Gebrauch die Abstrahlungseigenschaften der Antenne 4 deutlich verbessert. Die Hornantenne 9 dient hierbei als Einspeissystem für die Antenne 4, d. h. für die Cassegrainantenne 12. Der fallschirmartige Airbag 11 weist an den Seiten 12.2, d.h. umfangsseitig, einen metallischen Reflektor 13 auf. Die umlaufende Verbindungsfläche 14 zwischen dem Airbag 11 und der Hornantenne 9 ist metallisch nicht leitfähig.

Eine weitere cassegrainartige Antenne 15 ist im Ausführungsbeispiel nach Figur 5 dargestellt. Im Unterschied zur Cassegrainantenne 12 nach Figur 4 ist eine hornartige Antenne 16 als Einspeisesystem in der Cassegrainantenne 15 integriert, wobei ein leicht gekrümmter metallischer Reflektor 17 nicht Bestandteil eines fallschirmartigen Airbags ist, sondern des, die Cassegrainantenne 15 bildenden Antennenairbags 5. Verbindungsflächen 18 sind gleichfalls umlaufend und nicht metallisch leitfähig.

In den Figuren 5a und 5b sind mögliche Ausgestaltungsformen der Cassegrainantenne 12, 15, aber auch der aus Figur 6 in einer Draufsicht dargestellt. Auch hier kann die Cassegrainantenne 12, 15, 20 eine Kegelstumpfform oder Pyramidenstumpfform aufweisen.

Im Ausführungsbeispiel nach Figur 6 besitzt die Cassegrainantenne 15 umfangsseitig keinen Reflektor. In diesem Ausführungsbeispiel sind die Seiten 20.2 nicht metallisch leitend ausgeführt. Hier ist die Bodenfläche 20.3 der als Cassegrainantenne 20 arbeitenden Antenne 4 metallisch beschichtet und dient als Reflektor.
Die kurzen Pulse 8 werden in den Ausführungsbeispielen in die, in Figur 2 dargestellte Senderichtung reflektiert, wobei dies an den Seitenreflektoren 9.2, 12.2 oder 15.2 oder an der beschichteten Bodenflächen 20.3 erfolgt. Es versteht sich, daß auch Kombinationen beider Reflektionsmöglichkeiten Bestandteil des Antennenairbags 5 sein können. Es ist nicht notwendig, daß alle Seiten 9.2, 12.2 oder 15.2 der Antennen 4 metallisch leitend ausgeführt sind. Dies kann auch paarweise und strukturiert erfolgen, so daß u. a. eine TEM-Hornantenne nachgebildet wird (Fig. 7).

Es sei noch erwähnt, daß für alle Antennenairbags 5 als Füllgas ein bereits benanntes elektronegatives Gas 10 verwendet werden kann.
Außerdem ist die vorgeschlagene Lösung nicht nur auf die dargestellten Ausführungsbeispiele begrenzt. So kann die Hornantenne 9 auch als Multihornantenne ausgeführt sein, wobei sich die Struktur der beispielsweise eckigen Pyramiden erst beim Aufbau des Antennenairbags bildet.
Auch kann ein solch vorgeschlagener Antennenairbag 5 bei stationären HPM-Wirksystemen oder ähnlichen Bodensystemen angewendet werden. Die Ausbildung des Antennenairbags 5 zur Antenne 4 erfolgt auch hierbei erst kurz vor Aussendung des Pulses 8 auf das neben der Antenne 4 befindliche Ziel 100.

## Patentansprüche

1. Verbringbares HPM - Wirksystem (1) mit einem Trägersystem (2), wie eine Artilleriegranate, eine Rakete, eine Drohne, ein Projektil, mit einer Pulserzeugungsquelle (3) sowie einer Antenne (4), **dadurch gekennzeichnet, dass** die Antenne (4) durch einen Airbag (5) gebildet wird, welcher in unaufgeblasenem Zustand im oder am Trägersystem (2) untergebracht und mit der Pulserzeugungsquelle (3) elektrisch verbunden ist, wobei der Airbag (5) mit wenigstens einem im HPM - Wirksystem (1) befindlichen Gasgenerator (7) mit elektronegativem Gas verbunden ist, welcher den Antennenairbag (5) während der Anflugphase des Wirksystems (1) an ein Ziel (100) befüllt , wodurch die Antenne (4) in den funktionsgemäßen Gebrauch gebracht wird.

2. Verbringsbares HPM - Wirksystem nach Anspruch 1, **dadurch gekennzeichnet, dass** der Antennenairbag (5) eine kegelstumpfförmige oder eine pyramidenstumpfförmige Gestalt nach dem Einströmen des Füllgases einnimmt und eine Hornantenne (9) und / oder eine Cassegrainantenne (12,15, 20) ganz oder teilweise nachbildet.

3. Verbringbares HPM -Wirksystem nach Anspruch 1 oder 2, **dadurch gekennzeichnet, dass** zur Einspeisung des Pulses (8) in die Cassegrainantenne (1215, 20) die Hornantenne (9) oder eine homartige Antenne (16) in den Antennenairbag (5) der Cassegrainantenne (12) eingebunden ist.

4. Verbringbares HPM- Wirksystem nach einem der vorgenannten Ansprüche 1 bis 3, **dadurch gekennzeichnet, dass** die Seiten (9.2, 12.2, 15.2) der Antenne (4) metallisch leitend ausgeführt sind.

5. Verbringbares HPM - Wirksystem nach einem der Ansprüche 1 bis 3, **dadurch gekennzeichnet, dass** die Seiten (9.2, 12.2, 15.2) der Antenne (4) paarweise und strukturiert metallisch leitend sind, so dass eine TEM - Hornantenne nachgebildet wird.

6. Verbringbares HPM- Wirksystem nach Anspruch 2, **dadurch gekennzeichnet, dass** bei einer teilweisen Nachbildung ein zusätzlicher, fallschirmartiger Airbag (11) Bestandteil der Cassegrainantenne (12) ist und einen Teil des Antennenairbags (5) bildet.

7. Verbringbares HPM- Wirksystem nach einem der vorgenannten Ansprüche, **dadurch gekennzeichnet, daß** als Pulserzeugungsquelle (3) eine HPM-Quelle verwendet wird.

8. Verbringbares HPM- Wirksystem nach Anspruch 1, **dadurch gekennzeichnet, daß** der Antennenairbag (5) in oder am Trägersystem (2) in einer aerodynamischen Hülle (6) untergebracht ist.

9. Verbringbares HPM -Wirksystem nach einem der vorgenannten Ansprüche, **dadurch gekennzeichnet, dass** die Befüllung des Antennenairbags (5) wenige Millisekunden vor dem Abstrahten des Pulses (8) auf das Ziel (100) erfolgt.

10. Verbringbares HPM - Wirksystem nach Anspruch 1, **dadurch gekennzeichnet, dass** ein bereits im Trägersystem (2) vorhandener Airbag die Funktion der Airbagantenne (5) übemimmt.

## Claims

1. Deployable HPM effector system (1) having a carrier system (2), such as an artillery shaft, a rocket, a drone, a projectile, with a pulse generating source (3) as well as an antenna (4), **characterized in that** the antenna (4) is formed by an airbag (5) which, in the uninflated state is accommodated in or on the carrier system (2), and is electrically connected to the pulse generating source (3), with the airbag (5) being connected to at least one gas generator (7), which is located in the HPM effector system (1) with electronegative gas, which fills the antenna airbag (5) during the approach phase of the effector system (1) to a target (100), as a result of which the antenna (4) is brought into functional use.

2. Deployable HPM effector system according to Claim 1, **characterized in that** the antenna airbag (5) assumes a truncated conical or truncated pyramid shape after the filling gas has flowed in, and entirely or partially simulates a horn antenna (9) and/or a cassegrain antenna (12, 15, 20).

3. Deployable HPM effector system according to Claim 1 or 2, **characterized in that**, in order to feed the pulse (8) into the cassegrain antenna (12, 15, 20), the horn antenna (9) or a horn-like antenna (16) is introduced into the antenna airbag (5) of the cassegrain antenna (12).

4. Deployable HPM effector system according to one of the abovementioned Claims 1 to 3, **characterized in that** the sides (9.2, 12.2, 15.2) of the antenna (4) are designed to be metallically conductive.

5. Deployable HPM effector system according to one of Claims 1 to 3, **characterized in that** the sides (9.2, 12.2, 15.2) of the antenna (4) are metallically conductive in pairs and in a structured form, so as to simulate a TEM horn antenna.

6. Deployable HPM effector system according to Claim 2, **characterized in that**, in the case of a partial simulation, an additional airbag (11) like a parachute is a component of the cassegrain antenna (12), and forms a part of the antenna airbag (5).

7. Deployable HPM effector system according to one of the abovementioned claims, **characterized in that** an HPM source is used as the pulse generating source (3).

8. Deployable HPM effector system according to Claim 1, **characterized in that** the antenna airbag (5) is accommodated in an aerodynamic casing (6) in or on the carrier system (2).

9. Deployable HPM effector system according to one of the abovementioned claims, **characterized in that** the antenna airbag (5) is filled a few milliseconds before the emission of the pulse (8) to the target (100).

10. Deployable HPM effector system according to Claim 1, **characterized in that** an airbag which is already provided in the carrier system (2) carries out the function of the antenna airbag (5).

## Revendications

1. Système actif avec antenne hyperfréquence à grande puissance (HPM) (1), transportable avec un système vecteur (2), comme un obus d'artillerie, une fusée, un drone, un projectile, avec une source (3) produisant des impulsions ainsi qu'une antenne (4), **caractérisé en ce que** l'antenne (4) est formée par un coussin gonflable (5), lequel est logé à l'état non gonflé dans ou sur le système vecteur (2) et lié électriquement à la source (3) produisant des impulsions, le coussin gonflable (5) étant lié à au moins un générateur (7) de gaz avec du gaz électronégatif, se trouvant dans le système actif HPM (1), lequel générateur de gaz remplit le coussin gonflable d'antenne (5) pendant la phase d'approche du système actif (1) sur une cible (100), l'antenne (4) étant ainsi mise en service selon sa fonction.

2. Système actif HPM transportable selon la revendication 1, **caractérisé en ce que** le coussin gonflable d'antenne (5) prend une forme de cône tronqué ou de pyramide tronquée après afflux du gaz de remplissage, et reproduit totalement ou partiellement une antenne à cornet (9) et/ou une antenne Cassegrain (12, 15, 20).

3. Système actif HPM transportable selon la revendication 1 ou 2, **caractérisé en ce que**, pour injecter l'impulsion (8) dans l'antenne Cassegrain (12, 15, 20), l'antenne à cornet (9) ou une antenne de type cornet (16) est intégrée dans le coussin gonflable d'antenne (5) de l'antenne Cassegrain (12).

4. Système actif HPM transportable selon l'une quelconque des revendications précitées 1 à 3, **caractérisé en ce que** les côtés (9.2, 12.2, 15.2) de l'antenne (4) sont exécutés en métal conducteur.

5. Système actif HPM transportable selon l'une quelconque des revendications 1 à 3, **caractérisé en ce que** les côtés (9.2, 12.2, 15.2) de l'antenne (4) ont une structure métallique conductrice, deux à deux, de sorte à reproduire une antenne TEM à cornet.

6. Système actif HPM transportable selon la revendication 2, **caractérisé en ce que**, dans le cas d'une reproduction partielle, un coussin gonflable supplémentaire (11) de type parachute est un composant de l'antenne Cassegrain (12) et forme une partie du coussin gonflable d'antenne (5).

7. Système actif HPM transportable selon l'une quelconque des revendications précitées, **caractérisé en ce que**, une source HPM est employée comme source (3) produisant des impulsions.

8. Système actif HPM transportable selon la revendication 1, **caractérisé en ce que** le coussin gonflable d'antenne (5) est logé dans une enveloppe aérodynamique (6) dans ou sur le système vecteur (2).

9. Système actif HPM transportable selon l'une quelconque des revendications précitées, **caractérisé en ce que** le remplissage du coussin gonflable d'antenne (5) se réalise en quelques millisecondes avant l'émission de l'impulsion (8) sur la cible (100).

10. Système actif HPM transportable selon la revendication 1, **caractérisé en ce qu'**un coussin gonflable déjà présent dans le système vecteur (2) assume la fonction du coussin gonflable d'antenne (5).
